# FASCICULE DE BREVET EUROPEEN

(11) **EP 0 630 999 B1**
(45) Date de publication et mention de la délivrance du brevet: **25.08.1999**
(21) Numéro de dépôt: 94830314.4
(22) Date de dépôt: 23.06.1994
(51) Int. Cl.: D05B 23/00

(54) **Procédé et dispositif pour disposer deux produits manufacturés tubulaires dans une position prédéterminée sur un support correspondant**
Verfahren und Vorrichtung, um zwei schlauchförmige Produkte auf einer vorbestimmten Position auf einem entsprechenden Träger anzuordnen
Procedure and device in order to dispose two tubular products in a predetermined position on a corresponding support

(30) Priorité: 25.06.1993 IT FI930121
(43) Date de publication de la demande: 28.12.1994
(73) Titulaire: MATEC S.p.A., 50018 Scandicci (Firenze) (IT)
(72) Inventeur: Migliorini, Pier Lorenzo, I-52028 Terranuova Bracciolini, Arezzo (IT)
(74) Mandataire: Martini, Lazzaro

(56) Documents cités:
- EP-A- 0 534 915
- EP-A- 0 560 735
- GB-A- 2 238 554
- GB-A- 2 243 377

## Description

La présente invention a pour objet un procédé et un dispositif pour disposer deux produits manufacturés tubulaires, spécialement des bas, dans une position prédéterminée sur un support correspondant.

Il est connu que dans de nombreuses applications techniques, il est nécessaire d'orienter et disposer dans une position prédéterminée des produits manufacturés tubulaires pour permettre leur traitement successif. Ce problème est particulièrement ressenti dans les bonneteries du fait que le tissu des bas est très fin et flexible, et par conséquent ne permet pas de leur conférer une forme propre. Ceci se produit, par exemple, dans la fabrication des collants, dans laquelle deux bas enfilés sur une paire de formes jumelées superposées doivent être d'abord positionnés avec les bords élastiques respectifs alignés verticalement, de manière à obtenir la correspondance entre lesdits bords élastiques et les lignes de jarretière des deux bas; successivement, ils sont découpés longitudinalement à partir du bord élastique du corps, jusqu'à une distance prédéterminée de la ligne de jarretière, et sont enfin cousus ensemble le long des bords ainsi découpés. Il va de soi que pour effectuer ladite coupe avec la précision requise, il est nécessaire que les deux bas soient correctement disposés sur les formes respectives, de manière qu'il existe une correspondance précise entre les bords élastiques et les lignes de jarretière, pour ne pas encourir le grave inconvénient de réaliser la couture d'union avec les deux bas décalés l'un par rapport à l'autre et obtenir ainsi un collant qui ne peut pas être porté.

On connaît également, d'après la demande de brevet FI92A67 du même titulaire, un dispositif pour le positionnement automatique des deux bas dans une machine pour former les collants, dans lequel les formes de support correspondantes sont prolongées en correspondance des pointes respectives au moyen d'un arceau en fil de nylon dont bras sont entraînés en mouvement le long des formes entre deux positions, l'une de rétraction maximale pour permettre d'enfiler les bas sur les formes et l'autre d'extraction maximale pour permettre de tendre le corps et la portion de jarretière qui se trouve à l'extérieur des formes, de manière à permettre de détecter la ligne de jarretière au moyen de capteurs optiques correspondants.
Mais ce dispositif connu ne permet pas de résoudre complètement le problème de n'importe quel type de produit manufacturé tubulaire, en ce qu'il est destiné à ne travailler que sur des produits manufacturés munis d'une zone de démarcation entre deux tissus possédant des densités différentes, comme c'est le cas justement pour la ligne de jarretière d'un bas, laquelle détermine la ligne de démarcation entre le tissu de la jambe et celui du corps.
Il est également connu, d'après le document japonais 1-312.410, un dispositif comprenant:
- des capteurs optiques de détection de la présence de deux bas sur les formes respectives, lesquels sont associés à des premiers moyens correspondants de coulissement des bas sur les formes;
- des capteurs optiques de détection de la ligne de jarretière des bas ainsi positionnés, lesquels sont associés à des moyens correspondants pour transférer les portions de bas avec la ligne de jarretière dans une position prédéterminée sur les formes;
- des capteurs optiques de détection du bord élastique des bas, lesquels sont associés à des deuxièmes moyens correspondants de coulissement des bas sur les formes jusqu'à une position finale prédéterminée.
Ce dispositif connu prévoit, après l'enfilage des deux bas sur les formes jumelées, de détecter leur présence et de commander l'activation des premiers moyens de coulissement des bas pour les enfiler à fond sur les formes et permettre que les lignes de jarretières soient détectées par les capteurs optiques correspondants. Après quoi ces mêmes premiers moyens de coulissement des bas permettent d'aligner les deux lignes de jarretière. Enfin, les capteurs de détection du bord élastique des deux bas se disposent en correspondance de la position finale d'alignement et lesdits deuxièmes moyens de coulissement transfèrent le bord élastique des deux bas jusqu'en correspondance de la position finale d'alignement sur les formes.
Mais ce dispositif connu ne permet lui-aussi de travailler que sur des produits manufacturés munis d'une ligne de démarcation claire et nette entre deux zones contiguës de tissu de densité différente, comme c'est le cas justement de la ligne de jarretière dans un bas.

Encore il est connu par le document EP-A-534.915 un procédé pour disposer deux bas dans une position prédéterminée sur une forme respective qui comprend dans la course aller d'un chariot, de détecter le bord élastique du bas le plus enfilé et respectivement le moins enfilé sur la forme correspondante, stopper le chariot dans la position détectée du bas le moins enfilé sur la forme et içi bloquer ledit bas et dans la course en arrière du chariot stopper le chariot dans la position détectée du bas le plus enfilé sur la forme et içi bloque ledit bas, poursuivre le déplacement du chariot en entraînant les deux bas jusqu'au point prédéterminé sur les formes. Mais ce procédé ne permet pas l'alignement vertical des bords élastiques des bas s'ils sont enfilés sur les formes avec les bords élastiques de toute façon orientés ou inclinés par rapport à la direction orthogonale à l'axe longitudinal des formes.

Le but principal de la présente invention est de proposer un procédé et un dispositif qui permettent le positionnement correct des produits manufacturés tubulaires sur des formes de support correspondantes, même s'ils sont réalisés avec du fil très élastique et/ou enfilés sur les formes avec les bords respectifs très inclinés par rapport à l'axe de ces dernières.

Ce résultat a été atteint, conformément à l'invention, en adoptant un procédé qui, dans le cas d'opérations sur des bas, comprend une première phase qui consiste à enfiler de manière aléatoire les deux bas sur une paire de formes plates jumelées horizontales et superposées et, ensuite, les phases ultérieures suivantes:
- avec les formes ouvertes, pousser chaque bas, individuellement, vers la pointe des formes correspondantes, en agissant avec des moyens de poussée sur le bord horizontal supérieur de l'élastique du bas situé au-dessus et respectivement sur le bord horizontal inférieur de l'élastique du bas situé au-dessous, suivant une direction parallèle à l'axe longitudinal des formes, au moins jusqu'à une position d'alignement vertical des bords laissés libres, laquelle position est déterminée, pour chaque bas, avec des moyens de détection optique associés auxdits moyens de poussée;
- interrompre le déplacement en avant desdits moyens de poussée peu au-delà de la position de fin de détection du côté interne du bord élastique détecté en dernier;
- inverser le mouvement des moyens de poussée et, lorsque le contact optique avec le côté interne de chaque bord élastique s'interrompt, comprimer et maintenir le bas correspondant à proximité de son bord élastique, pour permettre son entraînement vers l'extrémité des formes qui est opposée aux pointes, jusqu'à un point prédéterminé sur les formes;
- fermer les formes, de manière à empêcher le retour élastique des bas dans une position de désalignement des bords élastiques respectifs;
- libérer les bas sur les formes de support, avec les extrémités libres ainsi positionnées et alignées.

Avantageusement, au terme de la phase d'entraînement des bas sur les formes, il est prévu de pousser légèrement les bas vers la pointe des formes, pour éliminer la déformation élastique des bords des bas, due au frottement qui est engendré entre la portion latérale des bas et la partie correspondante des formes.

Et pour mettre en oeuvre ledit procédé, on utilise un dispositif qui comprend:
- des moyens pour détecter la présence de l'extrémité libre des produits manufacturés enfilés sur les formes plates respectives de support, avec deux capteurs optiques alignés verticalement, juxtaposés et disposés de part et d'autre des formes;
- des moyens pour entraîner en mouvement l'extrémité libre des produits manufacturés, individuellement, sur les formes de support respectives, avec plusieurs pousseurs correspondants parallèles aux capteurs optiques correspondants;
- des moyens pour comprimer une portion de chaque produit manufacturé sur la forme correspondante, en correspondance de son extrémité libre, avec deux cylindres opérateurs correspondants alignés verticalement, juxtaposés et disposés de part et d'autre des formes;
- des moyens pour déplacer alternativement, dans la direction longitudinale des formes, les capteurs, les pousseurs et les cylindres opérateurs, avec un chariot mobile alternativement dans la direction précitée, à partir de l'extrémité des formes qui est opposée à la pointe.

Les avantages obtenus grâce à la présente invention consistent essentiellement en ce qu'il est possible de positionner des produits manufacturés tubulaires sur des formes de support correspondantes avec rapidité et précision, même s'ils sont fabriqués avec du fil très élastique et qu'ils soient munis ou non d'une ligne ou zone de référence particulière pour des moyens optiques de détection correspondants, ce qui permet de simplifier considérablement la phase de positionnement des produits manufacturés et, par conséquent, d'en réduire le coût; en ce qu'il est possible d'effectuer ledit positionnement même en enfilant de manière aléatoire les produits manufacturés sur les formes respectives, c'est-à-dire avec les extrémités libres respectives de toute façon orientées ou inclinées par rapport à la direction orthogonale à l'axe longitudinal des formes ellesmêmes; en ce qu'un dispositif selon l'invention est de fabrication simple, économique et fiable même après une longue période d'utilisation.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la Fig. 1A représente une vue en coupe longitudinale d'un dispositif pour positionner deux bas destinés à la formation d'un collant conformément à l'invention, dans la position de début de cycle de travail, selon une première forme préférentielle de mise en oeuvre; la Fig. 1B représente la vue en plan du dispositif de la Fig. 1A; la Fig. 2A représente le dispositif de la Fig. 1A dans la phase de détection de l'extrémité libre avec élastique du bas supérieur de la paire, c'est-à-dire du bas qui est le plus enfilé sur les formes correspondantes; la Fig. 2B représente la vue en plan du dispositif de la Fig. 2A; la Fig. 3A représente le dispositif de la Fig. 1A dans la phase de détection de l'extrémité libre avec élastique du bas inférieur de la paire; la Fig. 3B représente la vue en plan du dispositif de la Fig. 3A; la Fig. 4A représente le dispositif de la Fig. 1A dans la phase de retenue de l'extrémité libre des produits manufacturés, en correspondance du bord élastique, sur les formes respectives, à laquelle suivra leur transfert vers et jusqu'à la position finale prédéterminée; la Fig. 4B représente la vue en plan du dispositif de la Fig. 4A; la Fig. 4C représente le dispositif de la Fig. 1A avant que le bas ne soit relâché; la Fig. 4D représente la vue en plan du dispositif de la Fig. 4C; la Fig. 5A représente le dispositif de la Fig. 1A après que l'extrémité avec le bord élastique des produits manufacturés a été relâchée dans la position finale désirée; la Fig. 5B représente la vue en plan du dispositif de la Fig. 5A; la Fig. 6A représente la vue en coupe longitudinale du dispositif de la Fig. 1A, selon une forme alternative de réalisation; la Fig. 6B représente la vue en plan du dispositif de la Fig. 6A; la Fig. 7A représente la vue en coupe longitudinale du dispositif de la Fig. 2A, selon une forme alternative de réalisation; la Fig. 7B représente la vue en plan du dispositif de la Fig. 7A; la Fig. 8A représente la vue en coupe longitudinale du dispositif de la Fig. 3A, selon une forme alternative de réalisation; la Fig. 8B représente la vue en plan du dispositif de la Fig. 8A; la Fig. 9A représente la vue en coupe longitudinale du dispositif de la Fig. 4A, selon une forme alternative de réalisation; la Fig. 9B représente la vue en plan du dispositif de la Fig. 9A; la Fig. 9C représente la vue en coupe longitudinale du dispositif de la Fig. 4C, selon une forme alternative de réalisation; la Fig. 9D représente la vue en plan du dispositif de la Fig. 9C; la Fig. 10A représente la vue en coupe longitudinale du dispositif de la Fig. 5A, selon une forme alternative de réalisation; la Fig. 10B représente la vue en plan du dispositif de la Fig. 10A.

Réduit à sa structure essentielle et en référence aux figures 1A à 5B des dessins annexés, un procédé pour disposer dans une position prédéterminée deux bas (1,1') sur les supports (2) respectifs, conformément à l'invention, comprend une phase préliminaire qui consiste à enfiler de manière aléatoire les deux bas (1,1') sur une paire de formes jumelées (2) horizontales et superposées et ensuite, en séquence, les phases ultérieures suivantes:
- avec les formes ouvertes, pousser l'extrémité libre avec le bord élastique (10) du bas (1) qui se trouve le plus enfilé sur la forme (2) respective, vers la pointe (20) de cette dernière, en agissant avec des moyens (5) de poussée sur le côté extérieur du bord élastique (10), suivant une direction parallèle à l'axe longitudinal des formes (2), de manière à permettre de découvrir et détecter l'extrémité interne du bord élastique (10') de l'autre bas (1') de la paire, jusqu'à une position d'alignement vertical des extrémités laissées libres, laquelle position est déterminée, pour chaque bas (1,1'), avec des moyens de détection optique (3) associés auxdits moyens de poussée (5);
- interrompre le déplacement en avant desdits moyens de poussée (5) peu au-delà de la position de fin de détection de l'extrémité interne du bord élastique (10') intercepté et détecté en dernier;
- inverser le mouvement des moyens de poussée des bas (1,1') et, lorsque le contact optique avec le côté interne de chacun des bords précités (10,10') s'interrompt, comprimer et maintenir le bas (1,1') correspondant à proximité de son bord élastique (10,10'), pour permettre son entraînement vers l'extrémité des formes (2) qui est opposée aux pointes, suivant une direction parallèle à l'axe des formes (2) jusqu'à un point prédéterminé sur ces dernières;
- fermer les formes (2), de manière à empêcher le retour élastique des bas dans une position de désalignement des bords respectifs (10,10');
- libérer et abandonner les bas (1,1') sur les formes de support (2) respectives, avec les extrémités libres (10,10') ainsi positionnées et alignées.

Avantageusement, au terme de la phase d'entraînement des bas sur les formes (2), il est prévu de pousser légèrement les bas (1,1') vers la pointe (20) des formes (2), pour éliminer la déformation élastique des bords (10,10') des bas (1,1'), due au frottement qui est engendré entre la portion latérale des bas (1,1') et la zone correspondante des formes (2).

Pour ce qui est du dispositif pour mettre en oeuvre ledit procédé, il comprend:
- des moyens pour détecter l'extrémité avec le bord élastique (10,10') de chaque bas (1,1') enfilé sur les formes respectives de support (2), avec deux capteurs optiques (3,3') alignés verticalement, juxtaposés et disposés de part et d'autre des formes (2), en correspondance du plan vertical axial de celles-ci;
- des moyens pour aligner verticalement l'une par rapport à l'autre les extrémités avec les bords (10,10') des bas (1,1'), avec deux paires de pousseurs (5) juxtaposés, c'est-à-dire disposés suivant une ligne orthogonale à l'axe des formes, lesquels sont parallèles aux capteurs (3,3') correspondants et disposés de part et d'autre des formes (2);
- des moyens pour comprimer et retenir l'extrémité libre avec le bord élastique (10,10') de chaque bas (1,1'), avec deux cylindres opérateurs (6) alignés verticalement, juxtaposés et disposés de part et d'autre des formes (2), chacun desquels est muni d'un tampon (60) relié à l'extrémité libre de la tige correspondante;
- des moyens pour déplacer alternativement, dans la direction longitudinale des formes (2), les capteurs optiques (3,3'), les pousseurs (5) et les cylindres (6), avec un chariot (4) mobile alternativement dans la direction longitudinale précitée, lequel comprend un châssis (40) avec trois étriers horizontaux, c'est-à-dire parallèles aux formes (2), espacés de manière appropriée en direction verticale, dont les deux étriers extérieurs sont disposés de part et d'autre des formes (2) et destinés à supporter les organes précités (3) et (6) de détection et d'interception des bas (1,1') et celui interne se trouve dans une position intermédiaire entre les formes (2): ledit chariot (4) étant disposé du côté des formes (2) qui est opposé aux pointes (20).
Avantageusement, conformément à l'invention et en référence aux Fig. 1A - 5B des dessins annexés, chacun desdits capteurs (3,3') est monté dans une position située derrière les pousseurs (5) correspondants par rapport au sens de déplacement en avant du chariot (4).
De la même manière, avantageusement, chaque paire de pousseurs (5) est supportée par un étrier externe correspondant du chariot (4).

Conformément à une forme alternative de mise en oeuvre et en référence aux Fig. 6A - 10B des dessins annexés, chacun desdits capteurs (3,3') est monté dans une position située devant les pousseurs correspondants (5) par rapport au sens de déplacement en avant du chariot (4).
Selon cette forme alternative de mise en oeuvre, les pousseurs (5) sont supportés par l'étrier central du chariot (4).

Avantageusement, conformément à l'invention, ledit chariot (4) est muni de moyens de dissipation de l'énergie élastique accumulée par les bas (1,1') durant leur positionnement, avec deux lamelles (41) qui coopèrent avec les tampons (60) et dont les extrémités libres sont, au cours dudit positionnement, en contact avec le bord élastique (10,10') des bas (1,1'), de manière à empêcher, au moment de leur libération, leur retour élastique dans une position de désalignement.

Le fonctionnement du dispositif décrit, en référence à la forme de réalisation représentée sur les Fig. 1A - 5B, est le suivant. Lorsque les deux bas (1,1') ont été enfilés, de manière aléatoire, sur les formes de support (2) respectives, le déplacement en avant du chariot (4) vers la pointe (20) des formes (2) est commandé. En même temps, on obtient le déplacement en avant des cylindres (6), des pousseurs (5) et des capteurs (3,3') du fait qu'ils sont supportés par ce même chariot (4). Lorsque la pointe du pousseur (5) arrive en contact avec le côté extérieur du bord (10) du bas (1) qui est enfilé le plus à fond sur la forme (2) correspondante par rapport à l'autre bas (1'), le soulève partiellement, en laissant découvert celui intérieur, de sorte que le capteur (3) correspondant détecte sa présence. Ensuite, avec le déplacement ultérieur en avant du chariot (4), la même chose est obtenue pour l'autre bas (1'). La course du chariot (4) est alors inversée et, lorsque les deux capteurs (3,3') perdent le contact optique avec les bas (1,1') respectifs, l'activation des cylindres (6) est commandée et leurs tampons (60) compriment les bords (10,10') des bas (1,1') sur les formes respectives (2). Le retour en arrière ultérieur du chariot (4), avec les bas (1,1') ainsi retenus par les cylindres (6), permet d'entraîner les bords (10,10') desdits bas (1,1') jusqu'à une distance prédéterminée des pointes (20) des formes (2), dans laquelle ils doivent être serrés grâce à la fermeture des formes (2), avant d'être libérés dans la position correspondant aux bords (10,10') alignés verticalement.

## Revendications

1. Procédé pour disposer individuellement deux produits manufacturés tubulaires dans une position prédéterminée sur des formes jumelées correspondantes de support, comprenant une phase préliminaire qui consiste à enfiler de manière aléatoire les deux produits manufacturés (1,1') sur une paire de formes jumelées (2) horizontales et superposées, caractérisé en ce qu'il comprend, en séquence, les phases ultérieures suivantes:
- avec les formes (2) ouvertes, pousser l'extrémité libre avec le bord (10) du produit manufacturé (1) qui se trouve le plus enfilé sur les formes (2) respectives, vers la pointe (20) de ces dernières, en agissant avec des moyens (5) de poussée sur le côté extérieur du bord (10), suivant une direction parallèle à l'axe longitudinal des formes (2), de manière à permettre de découvrir et détecter le côté interne du bord (10') de l'autre produit manufacturé (1'), jusqu'à une position d'alignement vertical des extrémités laissées libres, laquelle position est déterminée, pour chaque produit manufacturé (1,1'), avec des moyens de détection optique (3) associés auxdits moyens de poussée (5);
- interrompre le déplacement en avant desdits moyens de poussée (5) peu au-delà de la position de fin de détection du côté interne du bord (10') intercepté et détecté en dernier;
- inverser le mouvement des moyens de poussée des produits manufacturés (1,1') et, lorsque le contact optique avec le côté interne de chacun des bords précités (10,10') s'interrompt, comprimer et retenir le produit manufacturé (1,1') correspondant à proximité de son bord (10,10'), pour permettre son entraînement vers l'extrémité des formes (2) qui est opposée aux pointes, suivant une direction parallèle à l'axe des formes (2), jusqu'à un point prédéterminé sur ces dernières;
- fermer les formes (2), de manière à serrer les produits manufacturés (1,1') et empêcher ainsi le retour élastique des bords respectifs (10,10') dans une position de désalignement;
- libérer et abandonner les produits manufacturés (1,1') sur les formes de support (2) respectives, avec les extrémités libres (10,10') ainsi positionnées et alignées.

2. Procédé selon la revendication 1, caractérisé en ce que, au terme de la phase d'entraînement des produits manufacturés (1,1') sur les formes (2), il prévoit de pousser légèrement en avant les bords (10,10') des produits manufacturés (1,1') vers la pointe (20) des formes (2).

3. Dispositif pour disposer deux produits manufacturés tubulaires dans une position prédéterminée sur des formes jumelées correspondantes de support selon le procédé de la revendication 1 et comprenant des moyens pour détecter le bord élastique (10,10') de chaque produit manufacturé (1,1') enfilé sur les formes respectives de support (2), avec deux capteurs optiques (3,3') alignés verticalement, justaposés et disposés de part et d'autres des formes (2), en correspondance du plan vertical axial de celles-ci; des moyens pour comprimer et retenir l'extrémité libre avec le bord élastique (10,10') de chaque produit manufacturé (1,1'), avec deux cylindres opérateurs (6) alignés verticalement, juxtaposés et disposés de part et d'autre des formes (2), chacun desquels est muni d'un tampon (60) relié à l'extremité libre de sa tige; des moyens pour déplacer alternativement, dans la direction longitudinale des formes (2), les capteurs optiques (3, 3') et les cylindres (6), avec un chariot (4) mobile alternativement dans la direction longitudinale précitée, lequel comprend un châssis (40) avec trois étriers horizontaux, c'est-à-dire parallèles aux formes (2), espacés de manières appropriée en direction verticale, dont les deux étriers extérieurs sont disposés de part et d'autre des formes (2) et destinés à supporter les organes précités (3) et (6) de détection et d'interception des produits manufacturés (1,1') et celui interne se trouve dans une position intermédiaire entre les formes (2): ledit chariot (4) étant disposé du côté des formes (2) qui est opposé aux pointes (20), caractérisé en ce qu'il comprend en outre des moyen pour aligner verticalement l'une par rapport à l'autre les extremités avec les bords (10,10') des produits manufacturés (1,1'), avec deux paires de pousseurs (5) justaposés, c'est-à-dire disposés suivant une ligne orthogonale à l'axe des formes (2), lesquels sont parallèles aux capteurs (3,3') correspondants et disposés de part et d'autre des formes (2).

4. Dispositif selon la revendication 3, caractérisé en ce que chacun desdits capteurs (3,3') est monté dans une position située derrière les pousseurs (5) correspondants par rapport au sens de déplacement en avant du chariot (4).

5. Dispositif selon la revendication 3, caractérisé en ce que chaque paire de pousseurs (5) est supportée par un étrier externe correspondant du chariot (4).

6. Dispositif selon la revendication 3, caractérisé en ce que chacun desdits capteurs (3,3') est monté dans une position située devant les pousseurs correspondants (5) par rapport au sens de déplacement en avant du chariot (4).

7. Dispositif selon la revendication 3, caractérisé en ce que lesdits pousseurs (5) sont supportés par l'étrier central du chariot (4).

8. Dispositif selon la revendication 3, caractérisé en ce que ledit chariot (4) est muni de moyens de dissipation de l'énergie élastique accumulée par les produits manufacturés (1,1') durant leur positionnement, avec deux lamelles (41) qui coopèrent avec les tampons (60) des cylindres (6), dont les extrémités libres, au cours dudit positionnement, sont en contact avec le bord élastique (10,10') des produits manufacturés (1,1'), de manière à empêcher leur retour élastique dans une position de désalignement, au moment de leur libération.

## Patentansprüche

1. Verfahren zum individuellen Anordnen von zwei schlauchförmigen herzustellenden Produkten in einer vorbestimmten Position auf entsprechenden, paarigen Tragformen, das eine vorausgehende Phase umfaßt, die darin besteht, daß in willkürlicher Weise zwei herzustellende Produkte (1,1') auf ein Paar von paarigen Formen (2) aufgefädelt wird, die sich horizontal erstrecken und übereinander angeordnet sind, und das dadurch gekennzeichnet ist, daß es der Reihe nach die folgenden, weiteren Schritte umfaßt:
- ein bei geöffneten Formen (2) erfolgendes Schieben des freien Endes mit dem Rand (10) des herzustellenden Produktes (1), das am weitesten auf die jeweiligen Formen (2) aufgefädelt ist, bis zur Spitze (20) der Letzteren, indem mit Schiebeeinrichtungen (5) auf die Außenseite des Randes (10) in einer zur Längsachse der Formen (2) parallelen Richtung eingewirkt wird, derart, daß es möglich wird, die Innenseite des Randes (10') des anderen herzustellenden Produktes (1') freizugeben und zu detektieren, bis eine vertikale Ausrichtposition der freigelassenen Enden erreicht ist, wobei diese Position für jedes herzustellende Produkt (1,1') mit Hilfe von optischen Detektionseinrichtungen (3) festgestellt wird, welche den Schiebeeinrichtungen (5) zugeordnet sind,
- Unterbrechen der nach vorne gerichteten Verschiebung der Schiebeeinrichtungen (5) kurz jenseits der Endposition der Detektion der Innenseite des zuletzt wahrgenommenen und detektierten Innenrandes (10'),
- Umkehren der Bewegung der Schiebeeinrichtungen für die herzustellenden Produkte (1,1') und, wenn der optische Kontakt mit der Innenseite eines jeden der zuvor erwähnten Ränder (10,10') unterbrochen wird, Zusammendrücken und Zurückhalten des herzustellenden Produktes (1,1') in der Nähe seines Randes (10,10') um seine Vorwärtsbewegung zum Ende der Formen (2) zu ermöglichen, das den Spitzen gegenüber liegt, wobei einer zur Achse der Formen (2) parallelen Richtung bis zu einem vorbestimmten Punkt auf Letzteren gefolgt wird.
- Schließen der Formen (2) in der Weise, daß die herzustellenden Produkte (1, 1') gespannt werden und auf diese Weise verhindert wird, daß die jeweiligen Ränder (10,10') in elastischer Weise in eine nicht ausgerichtete Position zurückkehren,
- Freigeben und Loslassen der herzustellenden Produkte (1,1') auf den jeweiligen Tragformen (2) mit ihren derart positionierten und ausgerichteten freien Enden (10,10').

2. Verfahren nach Anspruch 1, dadurch gekennzeichnet, daß am Ende der Phase der Vorwärtsbewegung der herzustellenden Produkte (1,1') auf den Formen (2) vorgesehen ist, daß die Ränder (10,10') der herzustellenden Produkte (1,1') geringfügig zur Spitze (20) der Formen (2) hingeschoben werden.

3. Vorrichtung zum Anordnen von zwei schlauchförmigen herzustellenden Produkten in einer vorbestimmten Position auf entsprechenden paarigen Tragformen gemäß dem Verfahren nach Anspruch 1, die folgende Bestandteile umfaßt: Einrichtungen zum Detektieren des elastischen Randes (10,10') eines jeden auf die entsprechenden Tragformen (2) aufgefädelten herzustellenden Produktes (1,1') mit zwei vertikal ausgerichteten, nebeneinander angeordneten und auf beiden Seiten der Formen (2) in der vertikalen Axialebene dieser Formen angeordneten optischen Sensoren (3,3'), Einrichtungen zum Zusammendrücken und Zurückhalten des freien Endes mit dem elastischen Rand (10,10') eines jeden herzustellenden Produktes (1,1') mit zwei axial ausgerichteten Betätigungszylindern (6), die nebeneinander und auf beiden Seiten der Formen (2) angeordnet sind und von denen jeder mit einem mit dem freien Ende seiner Stange verbundenen Polster (60) ausgestattet ist, Einrichtungen, die dazu dienen, die optischen Sensoren (3,3') und die Zylinder (6) in Längsrichtung der Formen (2) hin- und hergehend zu verschieben, mit einem Schlitten (4), der in der zuvor erwähnten Längsrichtung hin und her beweglich ist und ein Gestell (40) mit drei horizontalen, d.h. zu den Formen (2) parallelen, in geeigneter Weise in senkrechter Richtung im Abstand angeordneten Bügeln umfaßt, von denen die äußeren Bügel auf den beiden Seiten der Formen (2) angeordnet sind und dazu dienen, die zuvor erwähnten Organe (3,6) zum Detektieren und Aufnehmen der herzustellenden Produkte (1,1') zu tragen, und von denen sich der Mittlere in einer Zwischenposition zwischen den Formen (2) befindet, wobei der Schlitten (4) auf der Seite der Formen (2) angeordnet ist, die den Spitzen (20) gegenüber liegt, dadurch gekennzeichnet, daß die Vorrichtung weiterhin Mittel umfaßt, die dazu dienen, die Enden mit den Rändern (10,10') der herzustellenden Produkte (1,1') vertikal zueinander auszurichten, mit zwei Paaren von nebeneinander, d.h. gemäß einer zur Achse der Formen (2) senkrechten Linie angeordneten Schiebern (5), die zu den entsprechenden Sensoren (3,3') parallel und auf beiden Seiten der Formen (2) angeordnet sind.

4. Vorrichtung nach Anspruch 3, dadurch gekennzeichnet, daß jeder der Sensoren (3,3') in einer Position montiert ist, die bezüglich der Verschieberichtung des Schlittens (4) nach vorne hinter den entsprechenden Schiebern (5) gelegen ist.

5. Vorrichtung nach Anspruch 3, dadurch gekennzeichnet, daß jedes Paar Schieber (5) von einem entsprechenden äußeren Bügel des Schlittens (4) gehalten wird.

6. Vorrichtung nach Anspruch 3, dadurch gekennzeichnet, daß jeder der Sensoren (3,3') in einer Position montiert ist, die bezüglich der Verschieberichtung des Schlittens (4) nach vorne vor den entsprechenden Schiebern (5) gelegen ist.

7. Vorrichtung nach Anspruch 3, dadurch gekennzeichnet, daß die Schieber (5) von dem zentralen Bügel des Schlittens (4) gehalten werden.

8. Vorrichtung nach Anspruch 3, dadurch gekennzeichnet, daß der Schlitten (4) mit Mitteln zur Umsetzung (Dissipation) von elastischer Energie ausgestattet ist, die von den hergestellten Produkten (1,1') während ihrer Positionierung gespeichert wurde, mit zwei Lamellen (41), die mit den Polstern (60) der Zylinder (6) zusammenwirken, deren freie Enden im Verlaufe dieser Positionierung im Kontakt mit dem elastischen Rand (10,10') der hergestellten Produkte sind, in einer Weise, daß im Moment ihrer Freigabe deren elastische Rückkehr in eine Fehlausrichtungsposition verhindert wird.

## Claims

1. Method for individually disposing two tubular articles in a predetermined position on corresponding paired support shapes, comprising a preliminary step consisting in fitting the two articles (1, 1') at random on a pair of coupled horizontal and superimposed flat shapes (2), characterized in that it includes, in succession, the following further operating steps:
- with the shapes (2) being open pushing the free end provided with elastic hem (10) of the article (1) which results fitted more deeply on the respective shape (2) towards the tip (20) of the latter, by acting, through push means (5), on the outer edge of the elastic hem (10), in a direction parallel to the longitudinal axis of the shapes (2), so as to uncover and detect the inner end of the elastic hem (10') of the other article (1') up to a position of vertical alignment of the released ends thereof, which position is determined, for each article (1, 1'), by optical detection means (3) associated to said push means (5);
- interrupting the advancement of said push means (5) just beyond the position of completion of detection of the inner side od the last elastic hem (10') to be intercepted and detected;
- reversing the motion of the articles (1, 1') - pushing means and, upon interruption of the optical contact with the inner side of each of said eastic hems (10, 10'), compressing and holding the corresponding articles (1, 1') at a position close to its elastic hem (10, 10') to allow it to be drawn towards the end of the shapes (2) which is opposite to the tips, in a direction parallel to the axis of the shapes (2) up to a predetermined point on the latter;
- closing the shapes (2), so as to prevent the elastic return of the articles (1, 1') to a position of misallignment of the respective elastic hems (10, 10');
- releasing the articles (1, 1') and leaving them on the support shapes (2), with the thus positioned and aligned free ends (10, 10').

2. Method according to claim 1, characterized in that upon completion of the step of drawing the articles (1, 1') on the shapes (2), provision is made for slightly pushing the elastic hems (10, 10') of the articles (1, 1') towards the tip (20) of the shapes (2).

3. Apparatus for disposing two tubular articles in a predetermined position on corresponding paired support shapes according to the method of claim 1 and comprising means for detecting the elastic hem (10, 10') of each article (1, 1') fitted on the respective support shapes (2), by means of two vertically aligned optical sensors (3, 3') located juxtaposed on opposite sides with respect to the shapes (2), in correspondence of the vertical axial plane thereof; means for compressing and retaining the free end provided with elastic hem (10, 10') of each article (1, 1') by means of two vertically aligned operating cylinders (6) juxtaposed and located on opposite sides with respect to the shapes (2), each of which is provided with a pad (60) connected to the free end of the stem thereof; means for alternately moving the optical sensor (3, 3') and the cylinders (6) in either the directions longitudinally to the shapes (2) by means of a carriage (4) alternately movable in said longitudinal direction and which comprises a frame (40) with three horizontal brackets, that is to say parallel to the shapes (2), and suitably spaced apart in vertical direction, the two external ones being on opposite sides with respect to the shapes (2) and intended to support the said members (3) and (6) for the detection and respectively the capture of the articles (1, 1') and the internal one being at a position intermediate to the shapes (2): said carriage (40) being located on the side of the shapes (2) opposite to the tips (20) thereof, characterized in that it comprises means for vertically aligning with respect to each other the free ends provided with elastic hem (10, 10') of the articles (1, 1'), by means of two pairs of juxtaposed pushers (5), that is to say arranged orthogonally with respect to the axis of the shapes (2), parallel to the corresponding sensors (3, 3') and disposed on opposite sides with respect to the shapes (2).

4. Apparatus according to claim 3, characterized in that each of said sensors (3, 3') is mounted in a position behind the corresponding pushers (5) with respect to the direction of advancement of the carriage (4).

5. Apparatus according to claim 3, characterized in that each pair of pushers (5) is supported by a corresponding bracket located externally to the carriage (4).

6. Apparatus according to claim 3, characterized in that each of said sensors (3, 3') is mounted in a position before the corresponding pushers (5) with respect to the direction of advancement of the carirage (4).

7. Apparatus according to claim 3, characterized in that said pushers (5) are supported by the central bracket of the carriage (4).

8. Apparatus according to claim 3, characterized in that said carriage (4) is provided with the means for dissipating the elastic energy accumulated by the articles (1, 1') during their positioning, with two laminae (41) which cooperate with the pads (60) of the cylinders (6) and whose free ends, during said positioning, are in contact with the elastic hem (10, 10') of the articles (1, 1') so as to prevent them from elastically moving back to a misallignment position upon their release.
